# EUROPÄISCHE PATENTSCHRIFT

(11) **EP 0 497 736 B1**
(45) Veröffentlichungstag und Bekanntmachung des Hinweises auf die Patenterteilung: **12.04.1995**
(21) Anmeldenummer: 92810039.5
(22) Anmeldetag: 22.01.1992
(51) Int. Cl.: B24B 19/18, D01G 15/38

(54) **Vorrichtung zum Schleifen von Garnituren beispielsweise einer Karden- oder Reinigungstrommel**
Method for grinding clothing on, for example, a carding or cleaning drum
Procédé pour meuler les garnitures sur un tambour de cardage ou tambour de nettoyage par exemple

(30) Priorität: 29.01.1991 CH 267/91
(43) Veröffentlichungstag der Anmeldung: 05.08.1992
(73) Patentinhaber: MASCHINENFABRIK RIETER AG, CH-8406 Winterthur (CH)
(72) Erfinder: Demuth, Robert, CH-8309 Nürensdorf (CH); Fritzsche, Peter, CH-8405 Winterthur (CH); Soltermann, Roland, CH-8046 Zürich (CH); Hohloch, Erich, CH-8400 Winterthur (CH); Sauter, Christian, CH-8247 Flurlingen (CH); Meyer, Urs, Dr., CH-8172 Niederglatt (CH)

(56) Entgegenhaltungen:
- DE-A- 2 365 924
- US-A- 4 984 395

## Beschreibung

Die Erfindung betrifft eine Vorrichtung zum Schleifen von Garnituren einer Karden- oder Reinigungstrommel, wie dies im Oberbegriff des ersten Anspruches aufgeführt ist.

An einer Karde wird die Auflösewalze (auch Briseurwalze genannt), der Tambour (auch Hauptwalze genannt), die Abnehmerwalze (auch Dofferwalze genannt) sowie der Wanderdeckel je mit Garnituren beschickt, welche allerdings unterschiedlich sein können, insbesondere was den Wanderdeckel betrifft, welcher auch mit einer Nadelgarnitur gegenüber einer Zahngarnitur der übrigen Elemente beschickt werden kann.

Die Leistungssteigerung in der Putzerei und Karderie einer Spinnerei, in den letzten 15 Jahren, hat mehr als nur proportional zum Durchsatz auch die Ansprüche an die Qualität der Maschinen erhöht.

Insbesondere steht die Bestrebung im Vordergrund, trotz Leistungssteigerung keine Qualitätseinbusse im Fasermaterial, insbesondere keine zusätzliche Beschädigung der Fasern, in Kauf nehmen zu müssen.

Im weiteren ist die Standdauer der "Werkzeuge" bei erhöhter Produktionsleistung ein wesentliches Kriterium. Die Standzeit eines Werkzeuges wird bei höherer Leistung entsprechend kürzer, was normalerweise das frühere Auswechseln des Werkzeuges zur Folge hat.

Die vorerwähnte Standzeit hat jedoch nicht nur in bezug auf den Bedienungsaufwand im Zusammenhang mit dem Wechseln des Werkzeuges eine Bedeutung, sondern vielmehr im Zusammenhang mit dem veränderten technologischen Resultat, welches sich ebenfalls mit dem Abnützen eines Werkzeuges entsprechend verändert.

Wie in anderen Gebieten, wo Produkte am laufenden Band mit vorgegebenen Einstellungen verarbeitet werden, ist es auch in bezug auf das technologische Resultat in der Spinnerei wesentlich, dass diese Resultate möglichst gleichmässig anfallen. Mit anderen Worten, Qualitätsschwankungen sind für die Weiterverarbeitung von Garn infolge wechselhafter Störanfälligkeit sehr unerwünscht. Mit anderen Worten, eine gleichmässige, etwas schwächere Qualität ist einer durchschnittlich etwas höheren Qualität vorzuziehen, welche sich aus Höhen und Tiefen zusammensetzt.

Ein Werkzeug, welches in der Spinnerei dem vorgenannten Abnutzungsgesetz besonders unterworfen ist, ist die Zahn-Garnitur, welche vom Oeffnen der Faserflocken bis zum Kardieren verwendet wird.

Insbesondere ist die Karde, welche letztlich das auf die Strecke zu liefernde Kardenband erzeugt, die letzte Maschine, welche mit einem solchen Werkzeug arbeitet, d.h. die letzte Gelegenheit, Schwankungen vorgenannter Art zu vermeiden.

Es ist an sich bekannt, dass bspw. Kardengarnituren nach einer vorgegebenen maximalen Abnutzung ausgewechselt werden müssen, dass jedoch in der Zwischenzeit, bis diese maximale Abnutzung eintrifft, die Garnituren mit allen möglichen, auf dem Markte erhältlichen Schleifvorrichtungen geschliffen werden. Zu diesem Zweck muss die Karde nicht nur stillgesetzt, sondern auch teilweise demontiert werden, um mit einem Schleifwerkzeug an eine solche Garnitur heranzukommen.

Von der Anmelderin ist mit der Europäischen Patentanmeldung Nr. 0322637 ein Verfahren und eine Vorrichtung für das Schleifen von Kardengarnituren veröffentlicht, in welcher das Schleifen der Garnituren während des Kardierens erfolgt, und zwar kontinuierlich, so dass das Schleifen der Garnituren vor dem Auswechseln nicht mehr mit dem Stillstand oder der teilweisen Demontage der Karde in Zusammenhang steht.

Die vorgenannte Vorrichtung besteht aus einem über die ganze Breite der Garniturwalzen bewegbaren Schleifelement, welches in einem in Führungen geführten Mitnehmer aufgenommen und mit vorgegebenen beispielsweise zeitlichen, von den Produktionsleistungen und/oder Qualitätsmerkmalen abhängigen Abständen kontinuierlich über die Garnitur gezogen wird. Dabei stört es nicht, dass die Garnituren mit einer Faserschicht belegt sind.

Ein Nachteil der bekannten Vorrichtung ist es, dass sich Fasermaterial zusammen mit Schleifstaub in dem Gehäuse um die Schleifvorrichtung ansammeln kann. Dieser Nachteil wird erfindungsgemäss durch die Merkmale des Patentanspruchs 1 behoben.

Ausführungsformen im Zusammenhang mit der Schleifvorrichtung sind aus den weiteren Ansprüchen zu entnehmen.

Die Erfindung ist nun anhand von Ausführungsbeispielen unter Zuhilfenahme von Zeichnungen näher erläutert.

Es zeigt:
- Fig. 1: einen Querschnitt durch eine erfindungsgemässe Vorrichtung, gemäss den Schnittlinien II (Fig. 2), halbschematisch dargestellt,
- Fig. 2: einen Längsschnitt der Vorrichtung von Fig. 1, gemäss den Schnittlinien I (Fig. 1),
- Fig. 3: einen Längsschnitt der Vorrichtung von Fig. 1, gemäss den Schnittlinien III (Fig. 2),
- Fig. 3a: eine Variante der Vorrichtung von Fig. 3,
- Fig. 4: die Vorrichtung von Fig. 1, leicht vergrössert dargestellt, mit gewissen Variationen,
- Fig. 5: Teile der Vorrichtung der Fig. 4, in abgeklappter Weise dargestellt,
- Fig. 6: eine Variante eines Elementes der Vorrichtung von Fig. 3,
- Fig. 6a: eine Variante der Vorrichtung von Fig. 6,
- Fig. 7: eine Variante der erfindungsgemässen Vorrichtung, gemäss den Schnittlinien IV (Fig. 8) dargestellt,
- Fig. 8: einen Querschnitt der Vorrichtung der Fig. 7, gemäss den Schnittlinien V (Fig. 7) dargestellt,
- Fig. 9: eine Variante der erfindungsgemässen Vorrichtung,
- Fig. 10: eine Variante des Teiles von Fig. 9,
- Fig. 11: eine Variante eines Details der erfindungsgemässen Vorrichtung in Blickrichtung VI (Fig. 12),
- Fig. 12: das Detail von Fig. 11 in Blickrichtung VII (Fig. 11), und
- Fig. 13: das Detail von Fig. 11, in Blickrichtung VIII (Fig. 11).

Die Fig. 1 zeigt eine mit Garnituren 2 versehene Walze 1, welche bspw. ein Kardentambour sein kann.

Um diesen Kardentambour 1 sind Garniturstäbe oder Abdeckungen 3 sowie dazwischen eine erfindungsgemässe Schleifvorrichtung 4 an Kardenflanschen 30 (Fig. 3) befestigt, was in den Figuren 1, 4 und 8 symbolisch mit einer strichpunktierten Linie 47 angedeutet ist.

Die Schleifvorrichtung 4 setzt sich im wesentlichen aus zwei Flügelteilen 5 und einem sich dazwischen befindlichen, jedoch die Flügelteile 5 integrierenden Gehäuse 7, zusammen.

Die Flügelteile 5 weisen je einen Hohlraum 6 auf.

Im Gehäuse 7 ist ein Schlitten 9 für die Bewegungen über die Garnituren hinweg mittels Führungsbalken 8 geführt, dabei ist der Führungsbalken 8 Teil des Gehäuses 7. Zu diesem Zweck weist der Schlitten 9 auf beiden Seiten, mit Blick auf Fig. 1 gesehen, je einen oberen Führungsflansch 11 und einen unteren Führungsflansch 10 auf.

Im weiteren ist mittels eines Zwischenstückes 12 eine Blattfeder 13 am rechten oberen Führungsflansch 10 (mit Blick auf Fig. 1 gesehen) des Schlittens 9 befestigt.

Diese Blattfeder 13 dient zur Aufnahme eines Schleifsteines 20, mittels welchem die Garniturspitzen geschliffen werden.

Um den für dieses Schleifen notwendigen Druck des Schleifsteines auf die Garniturspitzen zu erzeugen, ist zwischen der Blattfeder 13 und dem Schlitten 9 eine Druckfeder 21 eingespannt.

Um für das vorgenannte Schleifen den Schlitten 9 samt dem Schleifstein 20 über die Garnituren zu bewegen, ist der Schlitten 9 mittels Mitnehmer 57 mit einem inneren Trum 17 eines Antriebsbandes verbunden, welches für dessen Antrieb um eine Antriebs- und Umlenkwalze 24 herumgeführt ist und im unteren Bereich ein äusseres Trum 16 aufweist (Fig. 3).

Die Mitnehmer 57 sind mittels Schrauben 58 mit dem inneren Trum 17 und mittels Schrauben 59 mit dem Schlitten 9 fest verbunden. Damit der Schleifstein 20 weitgehend frei bewegbar ist, weist die Blattfeder 13-wie auch eine später erwähnte Blattfeder 13.1-je einen Federsteg 131 mit der Breite H auf, welcher den mit dem Zwischenstück 12 und den mit dem Schleifstein verbundenen Teil verbindet. Dabei kann die Breite H empirisch festgelegt werden (vgl. Fig. 13).

Das äussere Trum 16 des Antriebsbandes wird mittels einer äusseren Bandführung 18 und das innere Trum 17 mittels einer inneren Bandführung 19 geführt. Zu diesem Zweck weisen die Bandführungen 18 und 19 je Schlitze auf, in welchen das Antriebsband geführt werden kann.

Aus Fig. 2 ist ersichtlich, dass anstelle einer einzigen Feder 21 alternativ zwei Federn 23 vorgesehen werden können, was, wie später beschrieben, gewisse Vorteile haben kann.

Aus den Figuren 1 und 2 ist im weiteren ersichtlich, dass das Antriebsband einen Füllbelag 22 aufweist, welcher auf der ganzen Länge des Antriebsbandes, ausgenommen an derjenigen Stelle, an welcher sich der Schleifstein 20 befindet, aufgetragen ist. Das heisst, der Füllbelag grenzt beidseits des Schleifsteines 20 an diesen heran und hat den Zweck, den Raum vor und nach dem Schleifstein, in Längsrichtung des Antriebsbandes gesehen, zwischen den inneren Bandführungen 19, im wesentlichen derart auszufüllen, dass sich dort keine Faseransammlungen entwickeln können.

Aus Fig. 2 ist im weiteren noch ersichtlich, dass an den Flügelteilen 5 Druckluftanschlüsse 44 angeschlossen sind, welche in den Hohlraum 6 münden und deren Zweck später beschrieben wird.

Aus Fig. 2 ist ebenfalls ersichtlich, dass die Antriebs- und Umlenkwalze 24 eine Antriebswelle 25 und eine Achse 26 aufweist, welche je im Gehäuse 7 drehbar gelagert sind.

Die Fig. 3 zeigt den sich in der Endlage seines Weges befindlichen Schlitten 9 samt Stein 20. Diese Endlage wird einer nicht dargestellten Steuerung mittels eines Endschalters 28, dessen Nocken 29 vom Stein 20 bewegt wird, gemeldet. Anstelle des Endschalters 28 kann auch ein Näherungsinitator verwendet werden.

In dieser Figur ist im weiteren eine bereits in Fig. 1 gezeigt Kulissenführung 15 gezeigt, welche ein Blattfederende 14 der Blattfeder 13 in diesen Endbereich des Mitnehmerweges führt.

Im weiteren ist in Fig. 3 ein Diamantrechen 31 und eine Diamantwalze 35 gezeigt, wobei allerdings in der Praxis lediglich entweder der Diamantrechen 31 oder die Diamantwalze 35 Verwendung finden würde.

Der Diamantrechen ist in einem Träger 32 gefasst, der im Tambour geführt und mittels zweier Druckfedern 33 gegen den Schleifstein 20 gedrückt wird, allerdings nicht weiter als dies ein Wegbegrenzer 34 erlaubt.

Die Kulissenführung 15 ist wie in Fig. 3 gezeigt soweit in Richtung Kardengarnitur 2 gezogen, dass der Endteil 14 der Blattfeder 13 von dieser Kulissenführung 15 geführt ist, wenn der Stein 20 über den Diamantrechen 31 geführt wird. Durch die Kraft der Feder 21 oder der Federn 23 und der Führung mittels der Kulissenführung 15 ist der Stein 20 beim Ueberqueren des Diamantrechens 31 in seiner Lage fixiert, so dass allein der Diamantrechen bewegbar ist und, wie bereits beschrieben, durch die Federn 33 gegen den Stein 20 gedrückt werden kann.

Durch die am Stein 20 vorgesehenen Rundungen 56 besteht keine Gefahr, dass beim Auffahren des Steins 20 auf den Diamantrechen der Diamantrechen oder der Stein beschädigt werden könnte.

Anstelle des Diamantrechens 31 kann die Diamantwalze 35 verwendet werden, welche drehbar in einem Träger 36 gelagert ist, der seinerseits in einem Führungselement 37 geführt ist, welches an einem Kardenflansch 30 befestigt ist.

Für das Andrücken der Schleifwalze 35 gegen den Stein 20 ist eine Druckfeder 38 vorgesehen, deren Hub, analog zur Wegbegrenzung des Diamantrechens 31, durch einen Wegbegrenzer 39 begrenzt ist.

Angetrieben wird die Diamantwalze 35 durch einen Antrieb 40.

Die Fig. 6 zeigt insofern eine Variante zur Diamantwalzenanordnung der Fig. 3 als der Träger 36.1 nicht durch eine Feder, sondern durch eine Spindel 42 gegen den Stein 20 bewegt wird, welche durch einen Spindelmotor 41 angetrieben wird. Der Spindelmotor 41 ist am Führungselement 37.1 befestigt, welches seinerseits, wie das Führungselement 37, am Kardenflansch 30 befestigt ist. Auch hier wird die Diamantwalze durch einen Antrieb 40 angetrieben.

Der Vorteil des Abschlusses des Gehäuses 7 durch das Antriebsband und den Stein 20 besteht darin, dass das Innere des Gehäuses 7 nicht mit Fasern gefüllt werden kann.

Die Fig. 4 befasst sich noch im weiteren mit dem Vermeiden von Faseransammlungen in Führungsflächen des inneren Trumes 17 des Transportbandes, in dem Luftkanäle 43, welche die das innere Trum 17 führenden Schlitze mit dem Hohlraum 6 verbinden, so dass die mittels den Druckluftanschlüssen 44 eingeblasene Druckluft durch die Luftkanäle 43 in diese Führungsschlitze eingeblasen werden kann. Dadurch entsteht eine Strömung, welche verhindert, dass Fasern in diese Schlitze gelangen können.

Um die Luft unter- und oberhalb des im Schlitz der inneren Bandführung 19 geführten Trumes 17 besser zu verteilen, sind in den Führungsflächen des Schlitzes Rillen 46 (Fig. 5) vorgesehen, so dass sich die Luft zwischen den Führungsflächen und den Antriebsriemenflächen vorschieben kann, wodurch verhindert wird, dass nur eine der Führungsflächen mit Luft beaufschlagt wird.

Zu diesem Zweck sind die in Fig. 1 gezeigten inneren Bandführungen 19 in Fig. 5 in einen unteren Bandführungsteil 19.2 und in einen oberen Bandführungsteil 19.1 unterteilt, so dass die Rillen 46 in beiden Bandführungsflächen der Schlitze eingebracht werden können, wobei das untere Teil 19.2 mittels der Schrauben 45 an das obere Teil 19.1 angeschraubt wird.

Im Zusammenhang mit den Figuren 1 und 3 wurde Sinn und Zweck der Kulisse 15 beschrieben. Mit den Figuren 7 und 8 wird eine alternative Kulissenführung gezeigt, um die Blattfeder 13.1 anzuheben.

Diese Alternative besteht darin, dass auf dem Schlitten 9.1 ein Zughebel 48 schwenkbar in einer Schwenkachse 53 gelagert ist, welche ihrerseits Teil eines Schwenklagers 55 bildet, das am Schlitten 9.1 befestigt ist. Am einen Ende ist der Zughebel 48 mit einem Zugseil 54 verbunden, welches ebenfalls mit der Blattfeder 13.1 verbunden ist. Das andere Ende des Zughebels 48 weist einen Querbalken 49 auf, an dessen Ende Rollen 50 mittels Drehachsen 51 drehbar angeordnet sind.

Wird nun der Schlitten 9.1 mittels des Antriebsbandes in die in Figur 7 gezeigte Endposition verschoben, so werden die Rollen 50 je von den beidseitig vorgesehenen Kulissenführungen 52 derart geführt, dass die Rollen 50 eine Bewegung nach oben, mit Blick auf Figur 7 gesehen, durchführen, wodurch das Zugseil 54 die Blattfeder 13.1 in eine vorgegebene Position zurückzieht, in welcher der Stein 20 entweder durch den Diamantrechen 31 oder die Diamantwalze 35 geschliffen wird. Gleichzeitig wird dadurch ein sanftes Auflegen des Schleifsteines auf die Garnitur erreicht.

In den Varianten der Figuren 7 und 8 ist der in Figur 1 und 2 gezeigte Belag 22 nicht eingezeichnet, was jedoch nicht heisst, dass dieser nicht auch in diesen Ausführungen vorgesehen werden kann, sondern er ist der Einfachkeit halber weggelassen worden.

Die Figuren 9 und 10 zeigen die Möglichkeit, die wenn auch nur kleinen Mengen an Schleifstaub abzusaugen, um zu verhindern, dass dieser Schleifstaub im wesentlichen sich nicht im Fasermaterial niedersetzt.

Zu diesem Zweck weist Fig. 9 eine Absaugdüse 65 und eine diese abschliessende Verschlussklappe 60 auf, welche mittels eines Scharnieres 61 im Flügelteil 5 schwenkbar gelagert ist. Der Flügelteil 5 ist wie aus Fig. 9 ersichtlich, gegenüber den Flügelteilen der vorerwähnten Figuren entsprechend abgeändert.

Zur Bewegung der Verschlussklappe 60 ist diese mittels einer Gelenkverbindung 64 mit einer Kolbenstange 63 eines Hubelementes 62 verbunden. Das Hubelement 62 ist stationär angeordnet. Das Hubelement kann z.B. ein Magnet mit Federkraft sein, wobei die Federkraft die Klappe 60 schliesst und die Magnetkraft die Klappe 60 öffnet.

Die Absaugdüse 65 weist eine Länge auf, welche mindestens der ganzen Breite des Tambours 1 entspricht.

Der Absaugdüse 65 angeschlossen ist ein Absaugkanal 66, welcher tangential in eine Luftsammelleitung 67 mündet.

An einem Ende der Luftsammelleitung 67 ist eine Absaugleitung 68 angeschlossen, welche fakultativ mit einem Feuerwächter 69 versehen werden kann.

Die Fig. 10 weist dieselben Elemente auf, ausgenommen, dass die Verschlussklappe 60 der Fig. 9 durch eine Verschlusslippe 70 ersetzt ist, welche Teil eines Verschlusselementes 71 ist, welches im weiteren einen Befestigungsschenkel 72 aufweist, der mittels einer Befestigung 73 (lediglich mit strichpunktierten Linien angedeutet) am Flügelteil 5 befestigt ist.

Das Absaugen durch die Absaugdüse 65 geschieht lediglich beim Schleifen, d.h. in der Zwischenzeit wird das Absaugen unterbrochen und, wie in Fig. 9 und 10 gezeigt bleibt die Verschlussklappe resp. die Verschlusslippe 70 geschlossen. Während des Schleifens wird die Verschlussklappe 60 in der Oeffnungsrichtung B geöffnet, was mittels des gesteuerten Hubelementes 62 geschieht. Das heisst, dass das Absaugen durch den Kanal 65 mit dem Oeffnen der Verschlussklappe 60 synchronisiert wird.

In Fig. 10 geschieht die Synchronisation des Oeffnens der Verschlusslippe 70 automatisch durch den in der Absaugdüse 65 herrschenden Unterdruck, d.h. dass das Verschlusselement 71 eine derart elastische Kraft aufweist, dass die Verschlusslippe 70 ohne Unterdruck in der Absaugdüse 65 geschlossen bleibt.

Es sei erwähnt, dass das Schleifen entweder im Betrieb, d.h. während des Kardierens oder nach Auslauf der Karde durchgeführt werden kann.

Die Wartezeiten zwischen den Schleifperioden müssen empirisch festgelegt werden.

Ebenfalls ist es nicht zwingend, dass der genannte Diamantrechen 31 oder die Diamantwalze 35 vorgesehen werden, es besteht auch die Möglichkeit den Schleifstein auszuwechseln, zu diesem Zwecke ist der Schleifstein mittels Schrauben (nicht dargestellt) mit der Blattfeder 13, 13.1 verbunden.

Die Figuren 11 bis 13 zeigen einen Schleifstein 20.1, welcher eine Variante des Schleifsteines 20 ist, welcher mit den vorangehenden Figuren gezeigt wurde. Dieser Stein 20.1 weist eine gegenüber dem mit den vorangehenden Figuren gezeigten Stein eine reduzierte Breite F auf, welche zwischen 10 mm und 15 mm beträgt. Die Breite der Steine 20 der vorangehenden Figuren beträgt ca. 30 mm.

Der Vorteil der reduzierten Steinbreite F liegt darin, dass sich der Stein weniger mit Schleifstaub vollsetzt, d.h. in einem gewissen Sinne eine selbstreinigende Wirkung aufweist. Es versteht sich jedoch, dass die Breite von 10 mm bis 15 mm nicht als Einschränkung gelten soll sondern, dass es je nach Steinart insbesondere Porosität auch eine andere optimale Steinbreite ermittelbar ist, was empirisch festgestellt werden müsste. Das wesentliche besteht in der Idee eine Breite zu finden, welche eine selbstreinigende Wirkung aufweist.

Der Schleifstein 20.1 wird einerseits durch eine Befestigungslasche 74 und andererseits durch eine Magnetplatte 76 festgehalten. Zu diesem Zweck ist die Befestigungslasche 74 mit Schrauben 75 und die Magnetplatte 76 mit Schrauben 77 an der Blattfeder 13 resp. 13.1 befestigt. Die Magnetplatte ist wie aus Fig. 11 ersichtlich, anschliessend an den Schleifstein 20.1, mit Blick in Bewegungsrichtung A des Tambours 1 gesehen, vorgesehen, sodass der durch das Schleifen entstehende metallische Schleifstaub sich an der Magnetplatte 76 festhält.

Als Variante kann für die Aufnahme des genannten Schleifstaubes eine Magnetplatte 76.1 eine Mulde 78 aufweisen, welche den Vorteil aufweist, dass dadurch weniger Gefahr besteht, dass beim Schleifen der Tambourgarnitur mit aufliegendem Faserbelag der Schleifstaub vom Faserbelag weniger weggescheuert werden kann. Aus den Figuren 12 und 13 ist ersichtlich, dass die Magnetplatte 76.1 mit beiden Enden um das Mass W über den Schleifstein 20.1 hinausragt. Dieses Hinausragen kann jedoch auch für die Magnetplatte 76 vorgesehen werden. Auf diese Weise entsteht eine Fangfläche für den Schleifstaub, welche über die Länge L des Schleifsteines 20.1 ragt.

In den Figuren 11 bis 13 ist die Schwenkbarkeit der Blattfeder 13 resp. 13.1 um die Schwenkachse S und die Drehbarkeit dieser Blattfeder um die Drehachse D dargestellt, wobei die Schwenkbewegung mit S.1 und die Drehbewegung mit D.1 gekennzeichnet ist.

Ausserdem ist hier der oben erwähnte Federsteg 131 mit der Breite H gezeigt.

Wie aus Fig. 11 ersichtlich, ist ein Höhenunterschied G zwischen dem Schleifstein 20.1 und der Magnetplatte 76 gezeigt. Innerhalb dieses Höhenunterschiedes G kann sich der Schleifstein 20.1 abnützen.

Im übrigen sind bereits beschriebene Elemente der anderen Figuren mit den gleichen Bezugszeichen versehen.

Letztlich besteht noch die Möglichkeit, das Abnützen des Schleifsteines 20 oder 20.1 zu überwachen, indem beispielsweise wie in Fig. 3a gezeigt, ein Führungszylinder 80 mit dem Führungselement 37 verbunden ist und ein im Führungszylinder 80 geführter Näherungskolben 82 mittels eines mit dem Träger 36 verbundenem Stössel 83 genau denselben Hubweg aufweist wie der Träger 36.

Die Bewegungen des Näherungskolbens 82 werden dabei von einem berührungslosen Näherungsschalter 81 registriert, d.h. der Abstand zwischen dem Näherungskolben 82 und dem Näherungsschalter 81 wird durch den letzteren registriert und gibt mittels einer Verbindungsleitung 84 dem genannten Abstand entsprechende Signale an eine Steuerung (nicht gezeigt) ab, welche bei Erreichen einer vorgegebenen Abnützung des Steines 20 Warnsignale an die Bedienungsperson abgibt und/oder das Bewegen des Schleifsteines 20 resp. 20.1 in der Ausgangsstellung stoppt.

Die Fig. 6a zeigt dieselbe Funktion, jedoch mit anderen Mitteln, in dem die Welle 90 des Motores 41 an dem der Spindel 82 gegenüberliegenden Ende mit einem Impulsrad 91 versehen ist, dem gegenüber ein Impulszähler 92 liegt, der die vom Impulsrad 91 abgegebenen Impulse zählt und als Signale über eine Verbindungsleitung 93 an eine Steuerung (nicht gezeigt) abgibt, welche bei Erreichen einer vorgegebenen Abnützung des Steines 20 Warnsignale an die Bedienungsperson aussendet und/oder das Bewegen des Steines 20 in der Ausgangsstellung unterbricht.

### Legende

- 1: Tambour
- 2: Garnitur
- 3: Garniturstab oder Abdeckung
- 4: Schleifvorrichtung
- 5: Flügelteil
- 6: Hohlraum
- 7: Gehäuse
- 7.1: Gehäuse
- 8: Führungsbalken
- 9: Schlitten
- 9.1: Schlitten
- 10: unterer Führungsflansch
- 11: oberer Führungsflansch
- 12: Zwischenstück
- 13: Blattfeder
- 13.1: Blattfeder
- 14: Endteil der Blattfeder 13
- 15: Kulissenführung
- 16: äusseres Trum des Antriebsbandes
- 16.1: äusseres Trum des Antriebsbandes
- 17: inneres Trum des Antriebsbandes
- 17.1: inneres Trum des Antriebsbandes
- 18: äussere Bandführung
- 18.1: äussere Bandführung
- 19: innere Bandführung
- 20: Schleifstein
- 20.1: Schleifstein
- 21: Druckfeder
- 22: Füllbelag
- 23: alternative Druckfedern
- 24: Antriebs- und Umlenkwalze
- 24.1: Antriebs- und Umlenkwalze
- 25: Antriebswelle
- 26: Achse
- 27:
- 28: Endschalter
- 29: Endschalternocken
- 30: Kardenflansch
- 31: Diamantrechen
- 32: Träger
- 33: Druckfedern
- 34: flexible Wegbegrenzung
- 35: Diamantwalze
- 36: Träger
- 36.1: Träger
- 37,37.1: Führungselement
- 38: Druckfeder
- 39: flexible Wegbegrenzung
- 40: Antrieb
- 41: Spindelmotor
- 42: Spindel
- 43: Luftkanal
- 44: Druckluftanschluss
- 45: Befestigungsschraube
- 46: Rillen
- 47: Befestigung
- 48: Zughebel
- 49: Querhebel
- 50: Rolle
- 51: Drehachse
- 52: Kulissenführung
- 53: Schwenkachse
- 54: Zugseil
- 55: Schwenklager
- 56: Rundung
- 57: Mitnehmer
- 58: Schrauben
- 59: Schrauben
- 60: Verschlussklappe
- 61: Scharnier
- 62: Hubelement
- 63: Kolbenstange
- 64: Gelenkverbindung
- 65: Absaugdüse
- 66: Absaugkanal
- 67: Luftsammelleitung
- 68: Absaugleitung
- 69: Feuerwächter
- 70: Verschlusslippe
- 71: Verschlusselement
- 72: Befestigungsschenkel
- 7: 3 Befestigung
- 74: Befestigungslasche
- 75: Schrauben
- 76: Magnetplatte
- 76.1: Magnetplatte
- 77: Schrauben
- 78: Mulde
- 80: Führungszylinder
- 81: Näherungsschalter
- 82: Näherungskolben
- 83: Stössel
- 84: Verbindungsleitung
- 90: Welle
- 91: Impulsrad
- 92: Impulszähler
- 93: Verbindungsleitung
- 131: Federsteg
- A: Drehrichtung
- B: Oeffnungsrichtung
- D: Drehachse
- F: Breite des Schleifsteines 20.1
- H: Breite des Federsteges 46 131
- L: Länge des Schleifsteines 20.1
- S: Schwenkachse
- W: Mass des Ueberragen

## Patentansprüche

1. Vorrichtung zum Schleifen von Garnituren, welche an einer Walze (1), insbesondere an einem Tambour, einem Briseur oder einer Abnehmerwalze einer Karde, oder an einem Wanderdeckel einer Karde aufgezogen sind, mit einem Schleifelement (20, 20.1), welches in einem in Führungen (8) geführten Mitnehmer (9, 9.1) aufgenommen ist und gemeinsam mit dem Mitnehmer (9, 9.1) mittels eines flexiblen geführten Antriebsbandes (16, 16.1; 17, 17.1) im wesentlichen rechtwinklig zur Bewegungsrichtung der Garnituren über die ganze Breite der zu schleifenden Garnituren bewegbar ist, dadurch gekennzeichnet, dass das Antriebsband derart mit dem Mitnehmer (9, 9.1) verbunden ist und Führungen (18, 18.1; 19) für das Antriebsband (16, 16.1; 17, 17.1) derart angeordnet sind, dass der Raum unmittelbar zwischen den zu schleifenden Garnituren und dem Schleifelement gegenüber dem Raum hinter dem Schleifelement gemeinsam vom Schleifelement und vom Antriebsband im wesentlichen abgedichtet ist.

2. Vorrichtung nach Anspruch 1, dadurch gekennzeichnet, dass der Mitnehmer (9, 9.1) als Schlitten gebildet ist.

3. Vorrichtung nach Anspruch 1 oder 2, dadurch gekennzeichnet, dass das Antriebsband vor und nach dem Schleifelement in Bewegungsrichtung des Antriebsbandes gesehen, mit einem Belag (22) versehen ist, welcher den Raum zwischen den Garnituren und dem Antriebsband im wesentlichen ausfüllt.

4. Vorrichtung nach Anspruch 1, dadurch gekennzeichnet, dass die Führungen des Antriebsbandes mit Lufteintrittsöffnungen (43) verbunden sind, durch welche Druckluft aus einer Druckluftquelle eingeblasen wird.

5. Vorrichtung nach Anspruch 4, dadurch gekennzeichnet, dass die Führungsflächen der Antriebsbandführung mit Rillen (46) versehen sind, welche im wesentlichen in einem rechten Winkel zur Bewegungsrichtung des Antriebsbandes angeordnet sind und sich im wesentlichen über die ganze, in derselben Richtung gerichtete Breite der Auflage des Antriebsbandes auf den Führungsflächen erstrecken.

6. Vorrichtung nach Anspruch 1, dadurch gekennzeichnet, dass das Schleifelement durch mindestens ein Andruckmittel, vorzugsweise einer Feder (21, 23), gegen die Garnituren gedrückt wird.

7. Vorrichtung nach Anspruch 2, dadurch gekennzeichnet, dass das Schleifelement mittels einer Blattfeder (13, 13.1) mit dem Mitnehmer verbunden ist, wobei die Blattfeder über das weitgehend frei bewegliche Schleifelement einen sich zwischen dem Mitnehmer und dem Schleifelement befindlichen Steg aufweist, dessen Breite (H) ein Bruchteil der Länge des Schleifelementes, in Bewegungsrichtung des Schleifelementes gesehen, aufweist.

8. Vorrichtung nach einem der Ansprüche 1 bis 7, dadurch gekennzeichnet, dass zum Nachschärfen des Schleifelementes (20, 20.1) ein Nachschärfelement an der Karde vorgesehen ist.

9. Vorrichtung nach Anspruch 8, dadurch gekennzeichnet, dass als Nachschärfelement ein sogenannter Diamantrechen (31) am Rande der Walze (1) ausserhalb der Garnituren vorgesehen ist.

10. Vorrichtung nach Anspruch 8, dadurch gekennzeichnet, dass zum Nachschärfen des Schleifelementes ein Nachschärfelement ortsfest drehend vorgesehen ist.

11. Vorrichtung nach Anspruch 10, dadurch gekennzeichnet, dass als Nachschärfelement eine mit Diamantstaub beschichtete rotierende Walze (35) ausserhalb der mit Garnituren aufgezogenen Walze (1) vorgesehen ist.

12. Vorrichtung nach Anspruch 11, dadurch gekennzeichnet, dass die rotierende Walze (35) an einem Träger drehbar angeordnet ist, welcher seinerseits in einem Führungselement (37) derart geführt ist, dass die rotierende Walze (35) senkrecht zur Oberfläche des Schleifelementes (20, 20.1) bewegbar ist und dass Mittel (80,81,82,83,84) vorgesehen sind, mittels welcher der Hubweg des Trägers (36) gemessen und als Signal an eine Steuerung abgegeben wird zwecks Unterbrechung des Schleifvorganges und/oder Alarmierung des Bedienungspersonals nach Erreichen einer vorgegebenen Abnützung des Schleifelementes (20, 20.1).

13. Vorrichtung nach Anspruch 11, dadurch gekennzeichnet, dass die rotierende Walze (35) drehbar an einem Träger (36.1) vorgesehen ist, welcher mittels einer Spindel (42), die in einem Führungselement (37.1) in einem Gegengewinde geführt ist, senkrecht zur Oberfläche des Schleifsteines (20) bewegbar angeordnet ist, dass eine mit der Spindel (42) verbundene Motorenwelle (90) eines Motors (41) mit einem Impulsrad (91) versehen ist, und dass dem Impulsrad (91) gegenüber ein Impulszähler (92) angeordnet ist, der die Impulse des Impulsrades zählt und über einer Verbindungsleitung (93) einer Steuerung zustellt, welche den Schleifvorgang unterbricht und/oder das Bedienungspersonal nach einer vorgegebenen Anzahl Impulse warnt, welche dem Erreichen einer vorgegebenen Abnützung des Schleifelementes (20, 20.1) entspricht.

14. Vorrichtung nach Anspruch 8, dadurch gekennzeichnet, dass zusätzliche Führungen (15, 52) derart vorgesehen sind, dass diese das Schleifelement für das Nachschärfen und/oder für das Auswechseln entsprechend weit ausserhalb der Garnituren und ausserhalb eines der Stirnwände der Karde bildenden Kardenflansches führen.

15. Vorrichtung nach Anspruch 14, dadurch gekennzeichnet, dass die Führungen (15, 52) derart sind, dass das Nachschärfen auf beiden Seiten der Garnitur durchführbar ist.

16. Vorrichtung nach einem der vorangehenden Ansprüche, dadurch gekennzeichnet, dass nach dem Schleifelement (20.1), in Drehrichtung der Walze (1) gesehen, eine Magnetplatte (76) vorgesehen ist.

17. Vorrichtung nach einem der Ansprüche 1 bis 16, dadurch gekennzeichnet, dass nach dem Schleifelement (20, 20.1) in Drehrichtung der Walze (1) gesehen, eine Absaugdüse (65) vorgesehen ist.

18. Vorrichtung nach Anspruch 17, dadurch gekennzeichnet, dass die Absaugdüse (65) durch eine steuerbare Klappe (60, 70) verschliessbar ist.

## Claims

1. An apparatus for grinding clothings which are attached to a roller (1), particularly a swift, a licker-in or a doffing cylinder of a card, or to a revolving flat of a card, with a grinding element (20, 20.1) which is held in a carrier (9, 9.1) guided in guiding means (8) and is movable jointly with the carrier (9, 9.1) substantially at a right angle to the direction of movement of the clothings over the whole width of the clothings to be ground by means of a flexibly guided drive belt (16, 16.1; 17, 17.1), characterized in that the drive belt is connected to the carrier (9, 9.1) in such a way and guiding means (18, 18.1; 19) for the drive belt (16, 16.1; 17, 17.1) are arranged in such a way that the space immediately between the clothings to be ground and the grinding element is substantially sealed by the grinding element and by the drive belt jointly from the space behind the grinding element.

2. An apparatus as claimed in claim 1, characterized in that the carrier (9, 9.1) is formed as a carriage.

3. An apparatus as claimed in claim 1 or 2, characterized in that the drive belt is provided with a coating (22) before and behind the grinding element as seen in the direction of movement of the drive belt, which coating substantially fills out the space between the clothings and the drive belt.

4. An apparatus as claimed in claim 1, characterized in that the guiding means of the drive belt are connected to air inlet openings (43) through which compressed air is blow from a compressed air source.

5. An apparatus as claimed in claim 4, characterized in that the guiding surfaces of the guiding means for the drive belt are provided with grooves (46) which are arranged substantially at a right angle to the direction of movement of the drive belt and which extend substantially over the whole width facing in the same direction of the bearing surface of the drive belt on the guiding surfaces.

6. An apparatus as claimed in claim 1, characterized in that the grinding element is pressed against the clothings by at least one pressing means, preferably a spring (21, 23).

7. An apparatus as claimed in claim 2, characterized in that the grinding element is connected to the carrier by means of a leaf spring (13, 13.1), with the leaf spring being provided with a bridge disposed between the carrier and the grinding element above the substantially freely movable grinding element whose width (H) is a fraction of the length of the grinding element, as seen in the direction of movement of the grinding element.

8. An apparatus as claimed in one of the claims 1 to 7, characterized in that a resharpening element is provided in the card for resharpening the grinding element (20, 20.1).

9. An apparatus as claimed in claim 8, characterized in that a so-called diamond rake (31) is provided as a resharpening element at the edge of the roller (1) outside of the clothings.

10. An apparatus as claimed in claim 8, characterized in that a resharpening element is provided in a fixed rotary manner for resharpening the grinding element.

11. An apparatus as claimed in claim 10, characterized in that a rotating roller (35) coated with diamond dust is provided as resharpening element outside of the roller (1) to which clothings are attached.

12. An apparatus as claimed in claim 11, characterized in that the rotating roller (35) is rotatably arranged on a carrier which is guided in a guide element (37) in such a way that the rotating roller (35) is moveable vertical to the surface of the grinding element (20, 20.1) and that means (80, 81, 82, 83, 84) are provided by means of which the stroke of the carrier (36) is measured and is emitted as a signal to a control for interrupting the grinding process and/or for alarming the operating staff after a predetermined amount of wear of the grinding element (20, 20.1) has been reached.

13. An apparatus as claimed in claim 11, characterized in that the rotating roller (35) is provided rotatably on a carrier (36.1) which is movably arranged vertical to the surface of the grindstone (20) by means of a spindle (42) which is guided in a guide element (37.1) in a counterthread, that a motor shaft (90) of a motor (41) connected to the spindle (42) is provided with a pulse wheel (91) and that a pulse counter (92) is arranged opposite of the pulse wheel (91) which counts the pulses of the pulse wheel and supplies these to a control via a connecting line (93), which control interrupts the grinding process and/or warns the operating staff after a predetermined number of pulses, which corresponds to reaching a predetermined amount of wear of the grinding element (20, 20.1).

14. An apparatus as claimed in claim 8, characterized in that additional guiding means (15, 52) are provided in such a way that they guide the grinding element sufficiently far outside of the clothings or outside of a card flange forming the face walls of the card for resharpening and/or for the exchange thereof.

15. An apparatus as claimed in claim 14, characterized in that the guiding means (15, 52) are such that the resharpening can be carried out on either side of the clothing.

16. An apparatus as claimed in one of the previous claims, characterized in that a magnetic plate (76) is provided after the grinding element (20.1), as seen in the direction of rotation of the roller (1).

17. An apparatus as claimed in one of the claims 1 to 16, characterized in that a suction nozzle (65) is provided after the grinding element (20, 20.1), as as seen in the direction of rotation of the roller (1).

18. An apparatus as claimed in claim 17, characterized in that the suction nozzle (65) is closable by a controllable flap (60, 70).

## Revendications

1. Dispositif servant à aiguiser des garnitures qui sont montées sur un rouleau (1), particulièrement sur un tambour, un briseur ou un rouleau peigneur d'une carde, ou sur un chapeau balladeur d'une carde, avec un élément aiguiseur (20, 20.1) qui est réceptionné par un entraineur (9, 9.1) guidé dans des guidages (8), et, conjointement avec l'entraîneur (9, 9.1), peut être mis en mouvement, essentiellement à angle droit par rapport à la direction de mouvement des garnitures, sur toute la largeur des garnitures à aiguiser, a l'aide d'une bande d'entraînement flexible et guidée (16, 16.1; 17, 17.1),
caractérisé par le fait que
la bande d'entraînement est reliée d'une telle manière avec l'entraîneur (9, 9.1), et des guidages (18, 18.1; 19) pour la bande d'entraînement (16, 16.1; 17, 17.1) sont disposés de telle manière que l'espace, compris immédiatement entre les garnitures à aiguiser et l'élément aiguiseur, est essentiellement rendu étanche par rapport à l'espace situé derrière l'élément aiguiseur, conjointement par l'élément aiguiseur et la bande d'entraînement.

2. Dispositif selon revendication 1,
caractérisé par le fait que
l'entraîneur (9, 9.1) est formé comme un traîneau.

3. Dispositif selon revendication 1 ou 2,
caractérisé par le fait que,
vu dans la direction de mouvement de la bande d'entraînement, la bande d'entraînement est pourvue, avant et après l'élément aiguiseur, d'un revêtement (22) qui remplit essentiellement l'espace compris entre les garnitures et la bande d'entraînement.

4. Dispositif selon revendication 1,
caractérisé par le fait que
les guidages de la bande d'entraînement sont reliés avec des ouvertures d'entrée d'air (43), au travers desquelles de l'air comprimé est insufflé depuis une source d'air comprimé.

5. Dispositif selon revendication 4,
caractérisé par le fait que
les surfaces de guidage du guidage de la bande d'entraînement sont pourvues de cannelures (46) qui sont disposées essentiellement à angle droit par rapport à la direction de mouvement de la bande d'entraînement, et qui s'étendent essentiellement sur toute la largeur, dirigée dans la même direction, de l'appui de la bande d'entraînement sur les surface de guidage.

6. Dispositif selon revendication 1,
caractérisé par le fait que
l'élément aiguiseur est pressé contre les garnitures par au moins un moyen de pression, de préférence un ressort (21, 23).

7. Dispositif selon revendication 2,
caractérisé par le fait que
l'élément aiguiseur est relié avec l'entraîneur à l'aide d'un ressort à lame (13, 13.1) qui possède une nervure sur l'élément aiguiseur mobile d'une manière largement libre, située entre l'entraîneur et l'élément aiguiseur, et dont la largeur (H) présente une fraction de la longueur de l'élément aiguiseur, vu dans la direction de mouvement de l'élément aiguiseur.

8. Dispositif selon l'une des revendications 1 a 7,
caractérisé par le fait
qu'un élément rectificateur est prévu dans la carde, pour rectifier l'élément aiguiseur (20, 20.1).

9. Dispositif selon revendication 8,
caractérisé par le fait
qu'un râteau diamanté (31) ainsi appelé est prévu comme élément rectificateur, sur le bord du rouleau (1), en dehors des garnitures.

10. Dispositif selon revendication 8,
caractérisé par le fait
qu'un élément rectificateur, tournant dans un lieu fixe, est prévu pour rectifier l'élément aiguiseur.

11. Dispositif selon revendication 10,
caractérisé par le fait
qu'un rouleau rotatif (35), garni de poussières de diamant, est prévu comme élément aiguiseur, situé en dehors du rouleau (1) équipé de garnitures.

12. Dispositif selon revendication 11,
caractérisé par le fait que
le rouleau rotatif (35) est disposé d'une manière rotative sur un porteur qui, de son côté, est guidé dans un élément de guidage (37) de telle manière que le rouleau rotatif (35) peut être mis en mouvement perpendiculairement à la surface de l'élément aiguiseur (20, 20.1), et que des moyens (80, 81, 82, 83, 84) sont prévus a l'aide desquels la course du porteur (36) est mesureé et transmise comme signal à un asservissement, dans le but d'interrompre le processus d'aiguisage et/ou d'alerter le personnel de service, après avoir atteint une usure prédéterminée de l'élément aiguiseur (20, 20.1).

13. Dispositif selon revendication 11,
caractérisé par le fait que
le rouleau rotatif (35) est prévu d'une manière rotative dans un porteur (36.1) qui est disposé pour être mobile d'une manière perpendiculaire à la surface de la pierre aiguiseuse (20), à l'aide d'une broche (42) qui est guidée dans un filetage à sens inverse d'un élément de guidage (37.1), qu'un arbre de moteur (90) d'un moteur (41), relié avec la broche (42), est équipé d'une roue à impulsions (91), et qu'un compteur d'impulsions (92) est disposé vis-à-vis à la roue à impulsions (91), qui compte les impulsons de la roue à impulsions et les délivre à un asservissement, via une conduite de liaison (93), asservissement qui interrompt le processus d'aiguisage et/ou prévient le personnel de service, après un nombre prédéterminé d'impulsions qui correspond à une usure prédéterminée de l'élément aiguiseur (20, 20.1) qui a été atteinte.

14. Dispositif selon revendication 8,
caractérisé par le fait que,
pour la rectification et/ou pour l'échange, des guidages supplémentaires (15, 52) sont prévus de telle manière que ceux-ci guident l'élément aiguiseur d'une manière éloignée correspondante hors des garnitures et hors d'une des flasques de carde formant les parois latérales de la carde.

15. Dispositif selon revendication 14,
caractérisé par le fait que
les guidages (15, 52) sont tels que la rectification peut être réalisée sur les deux côtés de la garniture.

16. Dispositif selon l'une des revendications précédentes,
caractérisé par le fait
qu'une plaque magnétique (76) est prévue après l'élément aiguiseur (20.1), vu dans le sens de rotation du rouleau (1).

17. Dispositif selon l'une des revendications 1 a 16,
caractérisé par le fait
qu'une buse d'aspiration (65) est prévue après l'élément aiguiseur (20, 20.1), vu dans le sens de rotation du rouleau (1).

18. Dispositif selon revendication 17,
caractérisé par le fait que
la buse d'aspiration (65) peut être fermée par un clapet (60, 70) pouvant être asservi.
